# FASCICULE DE BREVET EUROPEEN

(11) **EP 3 969 757 B1**
(45) Date de publication et mention de la délivrance du brevet: **01.05.2024**
(21) Numéro de dépôt: 20724179.5
(22) Date de dépôt: 13.05.2020
(51) Int. Cl.: F04B 53/16, F04B 53/20, F04D 29/70

(54) **DISPOSITIF POUR L'ASPIRATION DE LIQUIDE SE TROUVANT SUR UN SOL**
VORRICHTUNG ZUM AUFSAUGEN VON FLÜSSIGKEIT VOM BODEN
DEVICE FOR SUCKING UP LIQUID FROM THE GROUND

(30) Priorité: 14.05.2019 FR 1905028
(43) Date de publication de la demande: 23.03.2022
(73) Titulaire: AMS R&D SAS, 77240 Seine-Port (FR)
(72) Inventeur: DELAISSE, Guy, 71530 CHAMPFORGEUIL (FR); GUILLEMIN, Erik, 77240 SEINE-PORT (FR)
(74) Mandataire: Cabinet Boettcher
(86) Numéro de dépôt international: PCT/EP2020/063389
(87) Numéro de publication internationale: WO 2020/229569

(56) Documents cités:
- WO-A1-97/29282
- AU-A1- 2013 267 008
- DE-A1- 2 619 403
- GB-A- 809 277
- JP-U- H0 395 081

## Description

La présente invention se rapporte au domaine des dispositifs pour l'aspiration de liquide se trouvant sur un sol.

### ARRIERE PLAN DE L'INVENTION

Des dispositifs sont adaptés à être reliés fluidiquement à une pompe pour pouvoir aspirer un liquide se trouvant sur le sol tout en filtrant ce liquide.

Cette filtration a pour but de limiter le risque d'obturation de la pompe par des objets / particules situés dans l'environnement du dispositif pour l'aspiration de liquide.

On connaît un dispositif avec filtration avec deux parois de GB809277. Le dispositif est prévu pour flotter dans l'eau. Une conduite transverse le dispositif.

Un tel dispositif joue le rôle d'une crépine de pompe. Un inconvénient de ces dispositifs est qu'ils sont sujets à un colmatage par des objets / particules reposant sur le sol autour du dispositif.

### OBJET DE L'INVENTION

Un objet de la présente invention est de fournir un dispositif adapté à être relié fluidiquement à une pompe pour l'aspiration de liquide sur un sol, ce dispositif limitant le risque de colmatage de la pompe.

### RESUME DE L'INVENTION

L'invention est définie par les revendications. A cet effet, il est proposé selon l'invention un dispositif pour l'aspiration de liquide sur un sol comprenant une paroi extérieure définissant une première enceinte ouverte au moins via des évidements formés au travers de cette paroi extérieure pour permettre le passage de liquide de l'extérieur de la première enceinte vers l'intérieur de cette première enceinte.

Le dispositif selon l'invention comporte une conduite présentant une première extrémité agencée pour être reliée fluidiquement avec une pompe d'aspiration de liquide et une seconde extrémité de la conduite reliée fluidiquement à ladite première enceinte pour pouvoir aspirer du liquide se trouvant dans cette première enceinte vers ladite conduite.

Ce dispositif selon l'invention est essentiellement caractérisé en ce qu'il comporte une paroi intérieure définissant une seconde enceinte, cette seconde enceinte étant ouverte au moins via des évidements formés au travers de la paroi intérieure pour permettre le passage de liquide de la première enceinte vers la seconde enceinte et ladite seconde extrémité de la conduite débouchant à l'intérieur de cette seconde enceinte, à distance de la première enceinte.

De cette manière du liquide aspiré de l'extérieur de la première enceinte vers ladite conduite passe successivement par la première enceinte puis par la seconde enceinte.

Ce liquide subit ainsi une première filtration grâce aux évidements formés au travers de la paroi extérieure et une seconde filtration au travers des évidements formés au travers de la paroi intérieure.

On a ainsi une double filtration et une zone tampon entre la paroi intérieure et la paroi extérieure de qui limite grandement le risque d'obturation de la pompe d'aspiration par des matières présentes à l'extérieur du dispositif d'aspiration.

Préférentiellement, la seconde enceinte est placée à l'intérieur de la première enceinte. Ceci permet de réaliser cette double filtration avec un dispositif particulièrement compact présentant une zone de stockage tampon entre la paroi intérieure et la paroi extérieure.

### BREVE DESCRIPTION DES DESSINS

D'autres caractéristiques et avantages de l'invention ressortiront clairement de la description qui en est faite ci-après, à titre indicatif et nullement limitatif, en référence aux dessins annexés, dans lesquels :
[Fig. 1] la figure 1 est une vue en perspective d'un premier mode de réalisation d'un ensemble comportant un dispositif pour l'aspiration de liquide sur un sol selon l'invention et une pompe d'aspiration de liquide qui est reliée latéralement à une première extrémité de la conduite du dispositif, dans ce mode de réalisation l'ensemble forme un vide cave dont la pompe et le dispositif sont posés côte à côte sur le sol où l'on veut aspirer le liquide ;
[Fig. 2] la figure 2 est une vue en perspective de la pompe de la figure 1 utilisée en pompe de transfert, dans ce mode de réalisation l'entrée d'aspiration de la pompe est reliée à une conduite externe d'admission de liquide vers la pompe et la sortie de refoulement de la pompe est reliée à une conduite externe de refoulement du liquide ;
[Fig. 3] la figure 3 est une vue en perspective d'une face inférieure d'une partie du dispositif pour l'aspiration de liquide sur un sol illustré à la figure 1 (sans son fond), une zone de cette figure 3 est un agrandissement au niveau des évidements en fentes réalisées au travers des parois intérieure et extérieure du dispositif ;
[Fig. 4a] la figure 4a est une vue en coupe transversale d'une partie du dispositif pour l'aspiration de liquide sur un sol illustré à la figure 1 (sans son fond), une zone de cette figure 4a est un agrandissement au niveau des évidements en fentes réalisées au travers des parois intérieure et extérieure du dispositif (le niveau de liquide Nx à l'extérieur de la première enceinte E1 passe au-dessus du plan limite d'aspiration P1a au travers de la paroi intérieure 20, à ce stade, il n'y a pas encore d'aspiration de liquide vers la pompe car la pompe ne peut aspirer que les gaz au-dessus du niveau Nx) ;
[Fig. 4b] la figure 4b est une vue identique à celle de la figure 4a mais ici le niveau de liquide Nx à l'extérieur de la première enceinte E1 passe au-dessus du plan limite d'aspiration P1a au travers de la paroi intérieure 20, à ce stade, le niveau de liquide Ny dans la seconde enceinte E2 commence à monter sous l'effet d'une aspiration de gaz par la pompe auto-amorçante à sec, le liquide n'arrive pas encore au niveau de la pompe ;
[Fig. 4c] la figure 4c est une vue identique à celle des figures 4a et 4b mais ici le niveau de liquide Nx à l'extérieur de la première enceinte E1 passe légèrement au-dessus du plan limite d'aspiration P1a au travers de la paroi intérieure 20, à ce stade, le niveau de liquide Ny dans la seconde enceinte E2 est monté sous l'effet d'une aspiration de gaz par la pompe et ce liquide remplie complètement la seconde enceinte E2 et arrive au niveau de la pompe ;
[Fig. 5] la figure 5 est une vue en coupe transversale du dispositif pour l'aspiration de liquide sur un sol illustré à la figure 1 (avec son fond) ;
[Fig. 6] la figure 6 est une vue en coupe transversale du dispositif pour l'aspiration de liquide sur un sol illustré à la figure 1 (avec son fond), une zone de cette figure 6 est un agrandissement au niveau des évidements en fentes 11, 21 réalisés au travers des parois intérieure et extérieure du dispositif (on voit que la section transversale de chacune de ces évidements va en augmentant dans un sens d'écoulement du fluide au travers de ces évidement de manière à limiter le risque de colmatage interne de chacun de ces évidements) ;
[Fig. 7] la figure 7 est une vue en coupe transversale de l'ensemble illustré à la figure 2 où l'on voit que la pompe comporte un moteur électrique entrainant un déplacement alternatif d'une pièce mobile 45 entre des première et deuxième parois 44a, 44b de la chambre 44 pour générer une aspiration de fluide par la pompe ; Une zone de cette figure 7 est un agrandissement au niveau de cette pièce mobile 45 où l'on voit des premières lèvres circulaires amont et aval 120a, 121a d'un premier côté de la pièce 45 et des deuxièmes lèvres circulaires amont et aval 120b, 121b d'un autre côté de la pièce 45 ;
[Fig. 8] la figure 8 est une vue en perspective d'un second mode de réalisation d'un ensemble comportant un dispositif pour l'aspiration de liquide sur un sol selon l'invention et une pompe d'aspiration de liquide, l'ensemble étant dans sa configuration de transfert de liquide, dans laquelle le dispositif selon l'invention est assemblé sur une attache de la pompe à distance de l'entrée d'aspiration de la pompe, ce dispositif selon l'invention formant un pied de support de la pompe et la pompe étant utilisée pour transférer du fluide sans que ce fluide / liquide ne transite par le dispositif selon l'invention ;
[Fig. 9] la figure 9 est une vue en perspective du second mode de réalisation de l'ensemble comportant le dispositif pour l'aspiration de liquide sur un sol selon l'invention, l'ensemble étant dans sa configuration vide cave dans laquelle le dispositif selon l'invention est relié fluidiquement à l'entrée d'aspiration de la pompe, ce dispositif selon l'invention formant un pied de support de la pompe et la pompe étant utilisée pour aspirer du liquide sur le sol, ce liquide transitant par le dispositif selon l'invention ;
[Fig. 10] la figure 10 est une vue en coupe selon un plan X-X de l'ensemble de la figure 9 (l'ensemble est ici dans le mode de réalisation où le dispositif forme un pied de support de la pompe), l'ensemble est ici dans sa configuration vide-cave ;
[Fig. 11] la figure 11 est une vue en coupe de la pièce mobile 45 dans la chambre 44, les premières lèvres 120a, 121a étant ici attachées d'un premier côté de la pièce mobile 45 pour venir en appui contre une première paroi 44a de la chambre 44 et les deuxièmes lèvres 120b, 121b étant attachées d'un second côté de la pièce mobile 45 pour venir en appui contre une seconde paroi 44b de la chambre 44 ;
[Fig. 12] la figure 12 est une vue en coupe de la seconde paroi 44b de la chambre 44 de la pompe, dans ce mode de réalisation, les deuxièmes lèvres 120b, 121b ne sont pas attachées à la pièce mobile 45 comme sur la figure 11, mais elles sont exclusivement attachées à la deuxième paroi 44b de la chambre 44 (ce mode est conforme à celui présenté à la figure 7 où la deuxième paroi 44b porte les deuxièmes lèvres 120b, 121b et où la première paroi 44a porte les premières lèvres 120a, 121a).

### DESCRIPTION DETAILLEE DE L'INVENTION

De manière générale et en référence aux figures 1, 3, 4, 5, 6, 7, 9 et 10, l'invention concerne un dispositif 1 pour l'aspiration de liquide sur un sol S.

Ce dispositif 1 comprend une paroi extérieure 10 définissant une première enceinte E1 ouverte au moins via des évidements 11 formés au travers de cette paroi extérieure 10 pour permettre le passage de liquide de l'extérieur de la première enceinte E1 vers l'intérieur de cette première enceinte E1.

Cette paroi extérieure 10 a la forme d'une cloche à bord cylindrique et les évidements 11 formés au travers de la paroi extérieure sont essentiellement en formes de fentes. Chaque évidement 11 s'étend dans un plan perpendiculaire à un plan d'appui du dispositif 1 sur le sol S.

Ces évidements 11 sont ici disposés en des premier et second groupes d'évidements G1, G2 et une portion G3 de la paroi extérieure 10 s'étend entre ces premier et second groupes d'évidements G1, G2 pour les séparer.

Chacun des évidements 11 du premier groupe G1 a une forme allongée et s'étend suivant une direction commune à l'ensemble de ces évidements 11 du premier groupe G1.

En l'occurrence, ces évidements 11 du premier groupe G1 en formes de fentes parallèles entre elles.

Chacun des évidements 11 du second groupe G2 s'étend en longueur suivant un arc et comporte une première extrémité terminale positionnée sur un bord latéral de la paroi extérieure 10 et une seconde extrémité terminale positionnée sur une face supérieure de la paroi extérieure 10.

Les évidements du premier groupe G1 débouchent tous vers le sol pour y aspirer du liquide au plus près du sol et les évidements 11 du second groupe G2 sont éloignés du sol pour pouvoir aspirer du liquide se trouvant au-dessus du dispositif.

Ces évidements 11 sont répartis sur majeure partie de la périphérie de la paroi extérieure 10 (en l'occurrence ces évidements 11 sont répartis sur au moins 60% de la périphérie de la paroi extérieure 10) et sont préférentiellement équidistants les uns des autres pour pouvoir réaliser une aspiration uniforme de liquide vers l'intérieur de la première enceinte E1. Le risque de colmatage des évidements 11 est ainsi minimisé.

Le dispositif 1 comporte également une conduite 3 présentant une première extrémité 3a agencée pour être reliée fluidiquement avec une pompe d'aspiration de liquide 4 et une seconde extrémité 3b de la conduite 3 reliée fluidiquement à ladite première enceinte E1 pour pouvoir aspirer du liquide se trouvant dans cette première enceinte E1 vers ladite conduite 3.

Le dispositif 1 comporte aussi une paroi intérieure 20 définissant une seconde enceinte E2 qui est préférentiellement placée à l'intérieur de ladite première enceinte E1. Cette seconde enceinte E2 est ouverte au moins via des évidements 21 formés au travers de la paroi intérieure 20 pour permettre le passage de liquide de la première enceinte E1 vers la seconde enceinte E2 et ladite seconde extrémité 3b de la conduite débouchant à l'intérieur de cette seconde enceinte E2, à distance de la première enceinte E1.

Comme expliqué précédemment, cet aspect du dispositif selon l'invention permet de réaliser une double filtration qui réduit le risque de colmatage de la pompe par des objets se trouvant autour du dispositif 1.

Préférentiellement, la section totale de passage de liquide via les évidements de la paroi extérieure 10 est supérieure d'au moins 30% à la section totale de passage de liquide via les évidements de la paroi intérieure 20.

Ceci permet de limiter le risque de colmatage de la paroi extérieure car la dépression entre les faces interne et externe de la paroi extérieure 10 se trouve limitée par rapport à la dépression qui existe entre les faces intérieure et extérieure de la paroi intérieure 20.

On limite ainsi le risque d'aspiration d'objets se trouvant autour de la paroi extérieure 10.

Préférentiellement, comme on le comprend de la figure 4a, la dimension minimale X1 des évidements 11 au travers de la paroi extérieure 10 est inférieure à la dimension minimale X2 des évidements 21 au travers de la paroi intérieure 20. Ainsi, en cas de passage de particules au travers des évidements 11 de la paroi extérieure 10, on est certain que ces particules pourront passer au travers des évidements 21 de la paroi intérieure 20 ce qui évite le risque de colmatage de la première enceinte E1. Par ailleurs, la dimension minimale X2 des évidements 21 au travers de la paroi intérieure 20 et la dimension maximale des évidements 21 au travers de la paroi intérieure 20 sont sélectionnés pour limiter la taille des particules susceptibles de passer dans la seconde enceinte E2.

Les évidements 21 formés au travers de la paroi intérieure 20 sont exclusivement formés entre un plan limite d'aspiration au travers de la paroi intérieure P1a (c'est-à-dire un plan supérieur) et un plan d'appui de la paroi intérieure P1b (c'est-à-dire un plan inférieur par rapport audit plan supérieur lorsque le dispositif est posé sur le sol pour y aspirer du liquide).

Les évidements 11 formés au travers de la paroi extérieure 10 sont exclusivement formés entre un plan limite d'aspiration au travers de la paroi extérieure P2a et un plan d'appui de la paroi extérieure P2b (le plan P2a étant au-dessus du plan P2b lorsque le dispositif 1 est posé sur le sol pour y aspirer du liquide).

Certains au moins des évidements formés au travers de la paroi extérieure 10 sont formés entre le plan limite d'aspiration au travers de la paroi extérieure P2a et le plan limite d'aspiration au travers de la paroi intérieure P1a.

Comme la paroi extérieure 10 comporte des évidements 11 qui sont au-dessus du niveau du plan limite d'aspiration P1a au travers de la paroi intérieure 20 et au-dessous du niveau du plan limite d'aspiration au travers de la paroi extérieure P2a, la paroi extérieure permet de filtrer du liquide sur une portion de cette paroi extérieure qui est au-dessus du niveau du plan limite d'aspiration P1a de la paroi intérieure.

Ceci permet de réduire le risque de colmatage des évidements formés au travers de la paroi extérieure.

Par ailleurs, grâce à cette caractéristique, lorsque le dispositif est disposé pour que le plan d'appui de la paroi intérieure P1b soit au-dessous du plan limite d'aspiration P1a au travers de la paroi intérieure 20 et que le niveau de liquide Nx à l'extérieur de la première enceinte passe au-dessus du plan limite d'aspiration P1a, on est alors certain que les évidements 21 formés au travers de la paroi intérieure sont tous plongés dans le liquide et qu'ils ne débouchent pas à l'air libre.

Il suffit alors d'appliquer une dépression dans la conduite 3 pour générer une dépression dans la seconde enceinte E2 et ainsi forcer l'aspiration de liquide tout en évitant le passage d'air / de gaz vers cette seconde enceinte E2.

La limitation du volume d'air absorbé vers la seconde enceinte E2 permet d'améliorer la capacité de pompage de liquide (la présence d'air dans la conduite 3 induit une baisse de rendement de la pompe).

Comme on le voit sur les figures 2 à 7 et 10, ladite seconde extrémité 3b de la conduite débouche dans une portion interne de la seconde enceinte qui est exclusivement localisée entre le plan limite d'aspiration au travers de la paroi intérieure P1a et le plan limite d'aspiration au travers de la paroi extérieure P2b. Cette caractéristique permet à la seconde extrémité 3b de la conduite de rapidement générer une dépression dans le seconde enceinte pour y faire monter le niveau Ny de liquide au-dessus du plan limite d'aspiration P1a, et rapidement aspirer du liquide se trouvant sur le sol.

Cette seconde extrémité 3b est orientée pour définir un axe principal d'aspiration de liquide via cette seconde extrémité 3b qui ne passe par aucun des évidements 21 formés au travers de la paroi intérieure 20. Cette caractéristique favorise une homogénéisation du débit de liquide s'écoulant au travers des différents évidements 21, ce qui limite le risque d'apparition d'un niveau de liquide bas au niveau d'un seul des évidements 21 et un risque d'aspiration d'air via ce seul évidement 21 (ceci induirait une dégradation du fonctionnement de la pompe).

Comme on le voit sur les figures 1, 4a, 4b, 4c et 7, certains au moins des évidements 11 formés au travers de la paroi extérieure 10 s'étendent entre le plan limite d'aspiration au travers de la paroi intérieure P1a et le plan d'appui de la paroi intérieure P1b.

Ainsi, dès que le liquide commence à se répandre sur le sol S, il peut rapidement atteindre l'intérieur de la seconde enceinte E2. On peut ainsi commencer à pomper le liquide au plus tôt, en l'occurrence, dès que le niveau d'eau Ny à l'intérieur de la deuxième enceinte E2 passe au-dessus du plan limite d'aspiration au travers de la paroi intérieure P1a.

Plus généralement, les évidements 11 formés au travers de la paroi extérieure 10 sont exclusivement formés entre le plan limite d'aspiration au travers de la paroi extérieure P2a et le plan d'appui de la paroi extérieure P2b.

Il est à noter que le plan d'appui de la paroi intérieure P1b et le plan d'appui de la paroi extérieure P2b sont préférentiellement coplanaires entre eux pour améliorer la tenue du dispositif sur le sol S.

De même, lesdits :
- plan limite d'aspiration au travers de la paroi intérieure P1a ;
- plan d'appui de la paroi intérieure P1b ;
- plan limite d'aspiration au travers de la paroi extérieure P2a ; et
- plan d'appui de la paroi extérieure P2b ;
sont des plans préférentiellement parallèles entre eux et sont prévus pour être horizontaux lorsque le dispositif est disposé sur un sol plan horizontal pour y aspirer du liquide.

Préférentiellement, le plan limite d'aspiration au travers de la paroi intérieure P1a est espacé du plan d'appui de la paroi intérieure P1b d'une valeur de hauteur d'au plus 1 centimètre et préférentiellement d'au plus 4 millimètres, préférentiellement d'au plus 2 mm, ce qui permet de limiter la largeur des évidements 21 réalisées au travers de la paroi intérieure 20. Par conséquent, la distance entre le sol (contre lequel la paroi intérieure 20 vient en appui) et le plan limite d'aspiration P1a est ainsi très faible.

Dès que le niveau de liquide, ici de l'eau, sur le sol S dépasse le plan limite d'aspiration P1a au travers de la paroi intérieure 20, c'est-à-dire dès qu'il dépasse la valeur de hauteur pré mentionnée, le dispositif selon l'invention est alors en mesure d'aspirer uniquement du liquide et il est alors pleinement efficace.

Ainsi, grâce à l'invention le niveau de liquide à partir duquel le liquide peut être aspirée est particulièrement bas.

On peut ainsi réduire le niveau résiduel de liquide sur le sol en fin d'aspiration.

Comme on le comprend en particulier des figures 5, 6, 7, le dispositif comporte préférentiellement un fond 22 en appui contre la paroi intérieure 20.

Ce fond 22 forme une face inférieure de la seconde enceinte E2.

Ce fond 22 est préférentiellement plein mais il peut éventuellement présenter des évidements de dimensions inférieures ou égales aux dimensions minimales X2 de chacun des évidements 21 de la paroi intérieure 20.

Grâce à ce fond 22, la taille des particules susceptibles de pénétrer vers la seconde enceinte E2 est limitée puisque seules des particules capables de passer au travers des évidements 21 peuvent pénétrer dans cette enceinte E2.

Le risque d'obturation dans la pompe raccordée à la conduite 3 est ainsi particulièrement limité.

Préférentiellement, ce fond 22 forme un pied d'appui du dispositif 1 sur le sol S.

Ce fond 22 comporte une plaque inférieure 22a formant la face inférieure de la seconde enceinte E2 et des nervures 22b.

Chacune de ces nervures 22b s'étend perpendiculairement par rapport à ladite plaque inférieure 22a.

Chacune de ces nervures 22b a une première extrémité terminale disposée en vis-à-vis de la paroi intérieure 20 et une seconde extrémité terminale disposée dans une zone centrale de la seconde enceinte E2 vers laquelle débouche la seconde extrémité 3b de la conduite 3.

Dans ce mode de réalisation, chaque nervure 22b a une première fonction de rigidification du fond 22 et une seconde fonction de guidage de flux de fluide à l'intérieur de la seconde enceinte E2 en allant de la paroi intérieure 20 où est admis le liquide vers une zone centrale de la seconde enceinte E2 où débouche la conduite 3.

On favorise ainsi un écoulement laminaire du liquide vers la conduite 3 ce qui limite la perte de charge induite par le dispositif selon l'invention.

Comme on le comprend de ces mêmes figures 5, 6, 7, la seconde enceinte E2 est préférentiellement ouverte en direction d'un plan de fond PF dans lequel s'étend une majeure partie dudit fond 22.

Le plan de fond PF est ici le plan dans lequel s'étend la plaque inférieure 22a du fond 22.

Le fait que la première enceinte E1 soit ouverte en direction du plan de fond PF permet d'avoir une ouverture de cette première enceinte orientée vers le sol S sur lequel on souhaite aspirer le liquide. Lors de l'aspiration de liquide via la conduite 3, on génère une dépression dans la première enceinte E1 qui a tendance à plaquer le dispositif 1 contre le sol S.

On limite ainsi le risque de basculement accidentel du dispositif 1 puisque la paroi extérieure 10 à tendance à se plaquer vers le sol S.

Le risque de passage de particules entre la paroi extérieur 10 et le sol S sur lequel est plaqué le dispositif est ainsi grandement limité.

Le dispositif comporte préférentiellement une tige 40 s'étendant à l'intérieur de la seconde enceinte E2, cette tige 40 s'étendant depuis une face supérieure de cette seconde enceinte E2 jusqu'à une zone centrale dudit fond 22.

La tige 40 et le fond 22 sont étant assemblés mécaniquement l'un contre l'autre.

Le fond 22 formant la face inférieure de la seconde enceinte E2 est ainsi assemblé au reste du dispositif via une tige de centrage 40 en contact contre la zone centrale du fond.

Ce mode d'assemblage est avantageux car il limite le risque de flexion du fond 22 et par conséquent le risque de sa rupture.

Le fond 22 présente des faces inférieure et supérieure disposées de part et d'autre du fond, la face supérieure étant en vis-à-vis de la seconde enceinte E2.

Préférentiellement, le fond comporte une bordure périphérique ayant un chanfrein 22c s'étendant jusqu'à la face supérieure du fond.

Certaines des évidements 21 formés au travers de la paroi intérieure 20 présentent également un chanfrein 21a dont une face de chanfrein 21a est soit parallèle au chanfrein 22c de la bordure périphérique du fond, soit non parallèle au chanfrein 22c en s'écartant de ce chanfrein 22c en allant de l'extérieur vers l'intérieur de la seconde enceinte E2.

Comme, le chanfrein 22c de bordure du fond 22 est parallèle aux chanfreins 21a des évidements de la paroi intérieure 20, on améliore l'écoulement de fluide au travers des évidements 21.

Préférentiellement, le chanfrein du fond 22c s'étend jusqu'à la face inférieure du fond ce qui permet à ce chanfrein de s'approcher au plus près du sol S sur lequel est posé le dispositif 1.

Ceci permet de venir aspirer le liquide se trouvant sur le sol S au niveau de la jonction entre ce chanfrein 22c et la face inférieure du fond 22.

Ceci peut être avantageux pour abaisser le niveau de liquide à partir duquel on peut commencer à pomper.

Préférentiellement, tous les évidements 21 formés au travers de la paroi intérieure 20 s'étendent en longueur dans un même plan qui est commun à l'ensemble des évidements 21 de la paroi intérieure 20. En d'autres termes, lorsque le dispositif est posé sur le sol plan horizontal, ces évidements 21 sont eux horizontaux selon leurs longueurs respectives.

La section de passage de liquide au travers d'un évidement 21 donné pratiqué au travers de la paroi intérieure 20 est déterminée par sa longueur et par sa largeur.

Comme les évidements 21 de la paroi intérieure 20 s'étendent longitudinalement dans un même plan, cela signifie que, lors de l'utilisation du dispositif, ces évidements 21 sont essentiellement allongés parallèlement au sol S.

Ainsi, dès que le niveau de liquide passe au-dessus de l'ensemble des évidements 21, on sait que l'on peut aspirer essentiellement du liquide sans air.

Le rendement maximum d'aspiration de liquide est ainsi atteint rapidement, dès que le niveau de liquide passe au-dessus de l'ensemble des évidements 21, en l'occurrence au-dessus des largeurs de chacun de ces évidements 21.

Cette caractéristique permet d'abaisser le niveau à partir duquel le dispositif selon l'invention permet d'aspirer uniquement du liquide.

Comme indiqué précédemment, et illustré aux figures 1, 7, 8, 9 et 10, l'invention porte aussi sur un ensemble 100 pour l'aspiration de liquide sur un sol S comportant :
- le dispositif 1 selon l'un quelconque des modes de réalisation décrits ; et
- une pompe d'aspiration (4) de liquide reliée à ladite première extrémité (3b) de la conduite (3).

La pompe 4 est reliée à une unité de commande UC de la pompe 4 elle-même reliée à une sonde 50 adaptée à détecter l'atteinte d'un niveau de liquide par rapport à la pompe 4.

Cette unité de commande UC est agencée pour commander le fonctionnement de la pompe 4 en réponse à la détection dudit niveau de liquide par la sonde 50.

Comme illustré sur les figures 1 et 2, la sonde 50 peut être fixée sur la pompe ou alternativement elle peut être fixée sur le dispositif 1 selon l'invention.

Cette fixation peut être réglable de manière à ajuster un niveau de détection à partir duquel la sonde détecte la présence de liquide sur le sol où est disposé le dispositif 1.

Dans certains modes de réalisation, afin de préserver l'intégrité de la sonde 50, la sonde 50 peut être fixée sur le dispositif pour détecter l'atteinte d'un niveau de liquide à l'intérieur du dispositif 1, en l'occurrence soit un niveau de liquide à l'intérieur de la première enceinte.

En résumé, le niveau de liquide détecté par la sonde 50 peut être un niveau de liquide Nx à l'extérieur de la première enceinte E1 ou un niveau de liquide dans la première enceinte E1.

Comme illustré sur les figures 1 et 2, la sonde 50 peut comporter au moins deux électrodes espacées l'une de l'autre pour pouvoir détecter l'atteinte d'un niveau de liquide en fonction d'une mesure d'au moins une caractéristique électrique réalisée avec ces électrodes.

Cette caractéristique électrique doit être variable en fonction de la nature du fluide se trouvant entre ces électrodes.

Par exemple, cette caractéristique électrique mesurée à l'aide de ces électrodes peut être une résistance électrique entre ces électrodes, une intensité de courant entre ces électrodes, une tension électrique entre ces électrodes.

Ainsi, dès que le liquide vient en contact avec ces électrodes on a une variation de la caractéristique électrique mesurée et l'on peut ainsi mesurer l'atteinte du niveau de liquide. L'unité de commande UC peut en fonction de cette mesure commander la mise en fonctionnement du moteur électrique. On évite ainsi de faire fonctionner le moteur pour des niveaux de liquide trop faibles et incompatibles avec l'auto amorçage de la pompe, la pompe étant actionnée uniquement lorsqu'elle peut commencer à aspirer du liquide sur le sol.

Préférentiellement, la sonde 50 peut être agencée pour que le niveau de liquide détecté par la sonde 50 soit au-dessus dudit plan limite d'aspiration au travers de la paroi intérieure P1a, c'est-à-dire préférentiellement entre 2 et 4 mm de hauteur de liquide par rapport au sol S.

Préférentiellement, l'unité de commande UC et la sonde 50 sont agencées pour qu'après une baisse du niveau de liquide en-dessous d'un niveau prédéterminé détecté par la sonde 50, le fonctionnement du moteur soit maintenu par l'unité de commande UC pendant une durée prédéterminée.

Ainsi, la pompe continue à fonctionner pour abaisser le niveau d'eau sur le sol et éviter un point d'équilibre de niveau faisant cycler la pompe entre marche et arrêt.

Pour cela, l'unité de commande UC ou la sonde de niveau 50 peuvent comporter une temporisation décomptant ladite durée prédéterminée, cette temporisation étant déclenchée à compter de la détection de la baisse du niveau de liquide en-dessous dudit niveau prédéterminé.

L'arrêt du moteur étant autorisé par l'unité de commande UC en fin de décompte de la durée prédéterminée. Cette durée prédéterminée est par exemple de l'ordre de 30 secondes.

La durée de fonctionnement sans eau de la pompe est ainsi minimisée de manière à ne pas l'altérer.

Il est à noter que la temporisation peut être intégrée à la sonde 50 et, dans ce cas, l'unité de commande UC est programmée pour arrêter le moteur dès qu'elle reçoit de la sonde un signal indiquant la fin du décompte de la durée prédéterminée.

Cette pompe 4 est auto-amorçante à sec, le terme pompe auto-amorçante à sec signalant la capacité de la pompe à aspirer de l'air sec et créer une dépression suffisante pour aspirer du liquide sur le sol et à le déplacer jusqu'à la chambre pour le refouler via une sortie de refoulement 42 de la pompe.

La pompe 4 comporte une entrée d'aspiration 41 et une sortie de refoulement 42.

La première extrémité 3a de la conduite 3 du dispositif 1 est agencée pour être reliée fluidiquement et de manière amovible à ladite entrée d'aspiration 41 de telle manière que lorsque cette conduite 3 est reliée à l'entrée d'aspiration 41 de la pompe 4 et qu'une face d'appui du dispositif 1 est posée sur un sol plan S (où l'on souhaite aspirer du liquide), la pompe 4 sous l'effet de son propre poids s'oppose à l'éloignement du dispositif 1 vis-à-vis dudit sol plan S.

La pompe comporte une chambre 44 reliée fluidiquement à l'entrée d'aspiration 41 et à la sortie de refoulement 42, une pièce mobile 45 disposée dans la chambre 44 et un moteur électrique 46 se trouvant à l'extérieur de la chambre 44.

Le moteur électrique et l'unité de commande UC sont alimentés en énergie via un câble d'alimentation électrique 60.

Le moteur électrique 46 est relié à la pièce mobile 45 par un mécanisme d'attelage de telle manière que l'actionnement du moteur électrique 46 par l'unité de commande UC induise un déplacement de la pièce mobile 45 par rapport à la chambre pour déplacer un fluide (gaz ou liquide) de l'entrée d'aspiration 41 vers la sortie de refoulement 42.

La pièce mobile 45 a ici la forme d'un disque évidé en son centre relié au moteur électrique de manière à être déplacé selon un mouvement rectiligne alternatif suivant une direction perpendiculaire au disque.

L'évidement du disque en son centre permet d'avoir un effet de pompage des deux côtés de la pièce mobile avec une seule sortie de refoulement face à cet évidement.

Il est toutefois envisageable que la pièce mobile 45 soit un disque plein (non évidé en son centre) et dans ce cas, cette pièce mobile peut permettre :
- soit un effet de pompage d'un seul des deux côtés de la pièce mobile (dans ce cas il n'y a besoin que d'une seule sortie de refoulement) ;
- soit un effet de pompage des deux côtes de la pièce mobile (dans ce cas, on doit prévoir une sortie de refoulement pour chaque côté de la pièce mobile).

Cette pièce mobile 45 est ici rigide mais elle pourrait être déformable de manière que l'actionnement du moteur électrique 46 induise une onde se propageant le long de la pièce mobile 45 pour déplacer le fluide.

Dans ce cas, cette pièce mobile est une membrane ondulante.

Une telle membrane peut être discoïdale (l'onde se propageant suivant le rayon de ce disque) ou sous forme d'un ruban (l'onde se propageant suivant la longueur du ruban) ou sous forme d'un tube souple extensible suivant sa périphérie et allongé (dans ce cas l'onde est une onde circulaire formée suivant la périphérie du tube et se propageant suivant la longueur de ce tube).

Dans chacun de ces modes de réalisation, la pompe peut comporter une lèvre amont 120a et une lèvre aval 121a prévues pour se déformer en fonction du déplacement de la pièce mobile 45 de manière à créer entre ces lèvres 120a, 121a et la paroi 44a de la chambre 44, un premier espace 123a expansible lorsque l'on écarte la pièce mobile 45 vis-à-vis de la première paroi 44a de la chambre et compressible lorsque l'on rapproche la pièce mobile 45 vis-à-vis de la première paroi 44a. La pièce 45 est alternativement éloignée et rapprochée de la première paroi 44a lors de l'actionnement du moteur électrique 46 par l'unité de commande UC.

La lèvre amont 120a est adaptée à créer un contact étanche contre la première paroi 44a lorsque la pression de fluide dans l'espace 123a dépasse une pression de fluide en amont de cette lèvre amont 120a.

A contrario, la lèvre aval 121a est adaptée à :
- d'une part créer un contact étanche contre la première paroi 44a tant que la pression de fluide dans l'espace 123a est inférieure à une pression de fluide en aval de cette lèvre aval 121a ; et à
- d'autre part s'écarter de la première paroi 44a lorsque la pression de fluide dans l'espace 123a est supérieure à la pression de fluide en aval de cette lèvre aval 121a.

Ainsi, l'espace 123a est alternativement en dépression et ouvert vers l'entrée d'aspiration 41 pour y aspirer du fluide (gaz ou liquide) et en surpression et ouvert vers la sortie de refoulement 42 pour y chasser ce fluide. Ces lèvres confèrent une capacité auto-amorçante à la pompe.

Nous allons maintenant décrire en détail le cas où ces lèvres amont et aval sont des lèvres circulaires comme cela est illustré dans les différents modes de réalisation des figures 7, 10, 11 et 12.

Comme indiqué précédemment, la pompe comprend :
- une première lèvre circulaire amont 120a placée à plus grande proximité de l'entrée d'aspiration 41 que de la sortie de refoulement 42 ; et
- une première lèvre circulaire aval 121a placée à plus grande proximité de la sortie de refoulement 42 que de l'entrée d'aspiration 41.

Ces premières lèvres circulaires amont et aval 120a, 121a sont placées entre un des côtés de ladite pièce mobile 45 et une première paroi de la chambre 44 pour définir un premier espace 123a entre ces premières lèvres circulaires amont et aval 120a, 121a.

Dans le cas présent, comme la pièce mobile forme un disque évidé en son centre, ce premier espace 123a défini entre les lèvres 120a et 121a forme un espace annulaire s'étendant entre une première paroi 44a de la chambre 44 et un premier côté de la pièce mobile 45 qui est en vis-à-vis de cette première paroi 44a.

Comme on le comprend notamment de la figure 11, ces premières lèvres circulaires amont et aval 120a, 121a sont telles que, sur une première partie P1 dudit déplacement alternatif de ladite pièce mobile 45 par rapport à la chambre 44, la première lèvre circulaire aval 121a réalise une étanchéité interdisant le passage de fluide de ladite sortie de refoulement 42 vers ledit premier espace 123a et la première lèvre circulaire amont 120a autorisant alors un passage de fluide libre entre ledit premier espace 123a et ladite l'entrée d'aspiration 41.

En l'occurrence, sur cette première partie P1 dudit déplacement alternatif de ladite pièce mobile 45, la première lèvre circulaire amont 120a est éloignée de l'une desdites première paroi 44a ou pièce mobile 45 pour générer un passage de fluide libre, c'est-à-dire un espace libre entre ledit premier espace 123a et ladite l'entrée d'aspiration 41.

Ainsi, sur cette première partie P1 dudit déplacement alternatif, comme le premier espace 123a est fermé vers l'aval et ouvert vers l'amont, on obtient un effet d'aspiration de fluide de l'entrée d'aspiration 41 vers le premier espace 123a en écartant la pièce mobile 45 vis-à-vis de la première paroi 44a.

Comme on le comprend notamment de la figure 11, ces premières lèvres circulaires amont et aval 120a, 121a sont telles que sur une deuxième partie P2 dudit déplacement alternatif de ladite pièce mobile 45 par rapport à la chambre 44, la première lèvre circulaire amont 120a réalise une étanchéité interdisant le passage de fluide dudit premier espace 123a vers ladite l'entrée d'aspiration 41, la première lèvre circulaire aval 121a étant agencée pour :
- d'une part autoriser le passage de fluide entre ledit premier espace 123a et ladite sortie de refoulement 42 lorsqu'une pression de fluide à l'intérieure du ledit premier espace 123a est supérieure à une pression de fluide au niveau de la sortie de refoulement 42 ; et pour
- d'autre part interdire le passage de fluide ladite sortie de refoulement 42 vers ledit premier espace 123a.

Ainsi, sur cette deuxième partie P2 dudit déplacement alternatif, comme le premier espace 123a est fermé vers l'amont et ouvert vers l'aval uniquement lorsque la pression de fluide dans le premier espace 123a est supérieure à une pression de fluide au niveau de la sortie de refoulement 42, on obtient un refoulement de fluide du premier espace 123a vers la sortie de refoulement 42 en rapprochant la pièce mobile 45 vis-à-vis de la première paroi 44a.

Le déplacement alternatif de la pièce mobile 45 induit une aspiration de fluide de l'entrée d'aspiration 41 vers le premier espace 123a sur la première partie P1 du déplacement puis une expulsion de fluide du premier espace 123a vers la sortie de refoulement 42 sur la deuxième partie P2 dudit déplacement alternatif.

Pour doubler cet effet d'aspiration / expulsion de fluide / liquide, on peut faire en sorte que la pompe comporte une seconde lèvre amont 120b et une seconde lèvre aval 121b prévues pour se déformer en fonction du déplacement de la pièce mobile 45 de manière à créer entre ces lèvres 120b, 121b et une deuxième parois 44b de la chambre 44, un second espace 123b expansible lorsque l'on écarte la pièce mobile 45 vis-à-vis de la seconde paroi 44a de la chambre et compressible lorsque l'on rapproche la pièce mobile 45 vis-à-vis de la seconde paroi 44a.

En l'occurrence, la pièce 45 est mobile entre les première et seconde parois 44a, 44b de la chambre 44.

La pièce 45 est ainsi alternativement éloignée et rapprochée de la seconde paroi 44b lors de l'actionnement du moteur électrique 46 par l'unité de commande UC.

La seconde lèvre amont 120b est adaptée à créer un contact étanche contre la seconde paroi 44b lorsque la pression de fluide dans le second espace 123b dépasse une pression de fluide en amont de cette seconde lèvre amont 120b.

A contrario, la seconde lèvre aval 121b est adaptée à :
- d'une part créer un contact étanche contre la seconde paroi 44a tant que la pression de fluide dans le second espace 123b est inférieure à une pression de fluide en aval de cette seconde lèvre aval 121b ; et à
- d'autre part s'écarter de la seconde paroi 44b lorsque la pression de fluide dans l'espace 123b est supérieure à la pression de fluide en aval de cette lèvre aval 121b.

Ainsi, le second espace 123b est alternativement en dépression et ouvert vers l'entrée d'aspiration 41 pour y aspirer du fluide (gaz ou liquide) et en surpression et ouvert vers la sortie de refoulement 42 pour y chasser ce fluide.

La seconde lèvre circulaire amont 120b est placée à plus grande proximité de l'entrée d'aspiration 41 que de la sortie de refoulement 42 et la seconde lèvre circulaire aval 121b est placée à plus grande proximité de la sortie de refoulement 42 que de l'entrée d'aspiration 41.

Ces secondes lèvres circulaires amont et aval 120b, 121b sont placées entre un des côtés de ladite pièce mobile 45 et une seconde paroi 44b de la chambre 44 pour définir un second espace 123b entre ces secondes lèvres circulaires amont et aval 120b, 121b.

Dans le cas présent, comme la pièce mobile forme un disque évidé en son centre, ce second espace 123b défini entre les lèvres 120b et 121b forme un espace annulaire s'étendant entre la seconde paroi 44b et le second côté de la pièce mobile 45 qui est en vis-à-vis de cette seconde paroi 44b.

Comme on le comprend notamment de la figure 11, ces secondes lèvres circulaires amont et aval 120b, 121b sont telles que, sur une troisième partie dudit déplacement alternatif de ladite pièce mobile 45 par rapport à la chambre 44, la seconde lèvre circulaire aval 121b réalise une étanchéité interdisant le passage de fluide de ladite sortie de refoulement 42 vers ledit second espace 123b et la seconde lèvre circulaire amont 120b autorisant alors un passage de fluide libre entre ledit second espace 123b et ladite l'entrée d'aspiration 41.

Il est à noter que cette troisième partie du déplacement de la pièce mobile qui est symétrique de la première partie P1 du déplacement par rapport à une position centrale de la pièce 45 entre les parois 44a et 44b.

En l'occurrence, sur cette troisième partie dudit déplacement alternatif de ladite pièce mobile 45, la seconde lèvre circulaire amont 120b est éloignée de l'une desdites seconde paroi 44b ou pièce mobile 45 pour générer un passage de fluide libre, c'est-à-dire un espace libre entre ledit second espace 123b et ladite l'entrée d'aspiration 41.

Ainsi, sur cette troisième partie dudit déplacement alternatif, comme le second espace 123b est fermé vers l'aval et ouvert vers l'amont, on obtient un effet d'aspiration de fluide de l'entrée d'aspiration 41 vers le second espace 123b en écartant la pièce mobile 45 vis-à-vis de la seconde paroi 44b.

Comme on le comprend notamment de la figure 11, ces secondes lèvres circulaires amont et aval 120b, 121b sont telles que sur une quatrième partie dudit déplacement alternatif de ladite pièce mobile 45 par rapport à la chambre 44, la seconde lèvre circulaire amont 120b réalise une étanchéité interdisant le passage de fluide dudit second espace 123b vers ladite l'entrée d'aspiration 41, la seconde lèvre circulaire aval 121b étant agencée pour :
- d'une part autoriser le passage de fluide entre ledit second espace 123b et ladite sortie de refoulement 42 lorsqu'une pression de fluide à l'intérieure du ledit second espace 123b est supérieure à une pression de fluide au niveau de la sortie de refoulement 42 ; et pour
- d'autre part interdire le passage de fluide ladite sortie de refoulement 42 vers ledit second espace 123b.

Ainsi, sur cette quatrième partie dudit déplacement alternatif, comme le second espace 123b est fermé vers l'amont et ouvert vers l'aval uniquement lorsque la pression de fluide dans le second espace 123b est supérieure à une pression de fluide au niveau de la sortie de refoulement 42, on obtient un refoulement de fluide du second espace 123b vers la sortie de refoulement 42 en rapprochant la pièce mobile 45 vis-à-vis de la seconde paroi 44b.

Le déplacement alternatif de la pièce mobile 45 induit une aspiration de fluide de l'entrée d'aspiration 41 vers le second espace 123a puis une expulsion de fluide du second espace 123b vers la sortie de refoulement 42.

Ainsi, grâce aux paires de lèvres placées de part et d'autre de la pièce on a sur une alternance de déplacement, deux aspirations et deux expulsion décalées les unes des autres ce qui permet d'obtenir un débit de fluide plus homogène dans le temps.

Il est à noter que le nombre de lèvres sur chaque face peut être variable.

Ainsi, si une face de la pièce mobile ne comporte pas de lèvre alors, c'est soit parce que cette face n'est pas utilisée pour le pompage (cas d'une pièce mobile en forme de disque non évidé en son centre), soit parce que c'est la pièce mobile qui est déformable pour établir une étanchéité contre la paroi correspondante de la chambre.

L'usage d'une seule lèvre d'un côté de la pièce mobile permet uniquement de s'opposer à un retour de fluide.

L'usage de deux lèvres d'un même côté de la pièce mobile permet de créer l'espace entre une lèvre amont et une lèvre aval pour obtenir un effet d'autoamorçage à sec de la pompe.

Avec plus de deux lèvres d'un même côté de la pièce mobile, on peut augmenter la pression différentielle générée entre la sortie de refoulement et l'entrée d'aspiration de la pompe.

Ainsi, en fonction de la pression différentielle souhaitée, on pourrait avoir trois lèvres par côté de pièce mobile ou plus.

Il a été remarqué que dans certaines conditions, une lèvre donnée peut venir se plaquer et faire ventouse contre un support de cette lèvre (la paroi de chambre ou la pièce mobile).

Le comportement de la pompe est alors dégradé car cette lèvre donnée n'assure plus sa fonction d'étanchéité.

Pour éviter cela, comme illustré sur les figures 7, 11 et 12, ont fait en sorte de créer au moins un passage de fluide entre la lèvre donnée et son support.

Chaque au moins un passage de fluide entre une lèvre donnée et son support est tel que lorsque cette lèvre vient en appui contre son support, du fluide puisse continuer à circuler entre cette lèvre et son support. On évite ainsi l'effet ventouse.

Pour cela, on peut soit créer des irrégularités de forme entre la lèvre donnée et son support telles que
- des bossages portés par la lèvre donnée et orientés vers son support ; et/ou
- des bossages portés par le support et orientés vers la lèvre donnée qu'il supporte ; et/ou
- des canaux (zones creuses) portés par la lèvre donnée et orientés vers son support ; et/ou
- des canaux (zones creuses) portés par le support et orientés vers la lèvre donnée qu'il supporte.

Préférentiellement, chaque bossage ou canal s'étend longitudinalement d'une extrémité de la lèvre donnée vers un point de jonction entre cette lèvre et son support.

On préfère généralement que les bossages et/ou canaux soient uniquement formés / portés sur le support de la lèvre plutôt que sur la lèvre elle-même car cette lèvre est alors déformable de manière homogène.

Le fait d'avoir un bossage ou un canal porté par une lèvre induit des zones de déformations privilégiées sur la lèvre qui peuvent induire des pertes de charge préjudiciables au fonctionnement de la pompe.

Dans le cas où la lèvre donnée est annulaire, on préfère que ces bossages ou canaux soient formés sur le support de la lèvre pour y former des rayons centrés autour d'un axe de symétrie de la lèvre donnée.

La pompe 4 peut être utilisée seule pour transférer du fluide de son entrée d'aspiration vers la sortie de refoulement ou alternativement elle peut être utilisée en combinaison avec le dispositif selon l'invention pour former un vide cave.

La liaison fluidique entre la pompe 4 et le dispositif 1 se fait préférentiellement à l'aide d'un raccord actionnable manuellement, c'est-à-dire capable de passer manuellement, sans outil, d'un état de couplage du dispositif avec la pompe à un état de découplage du dispositif avec la pompe et inversement.

Ce raccord peut comporter un raccord rapide et/ou un raccord avec un écrou fou permettant le serrage par vissage pour serrer la conduite sur la pompe sans besoin de pivotement relatif du dispositif 1 vis-à-vis de la pompe 4.

Préférentiellement, on fait en sorte que ce raccord comporte un joint torique réalisant une étanchéité dès qu'il y a un emmanchement de la conduite vis-à-vis du raccord sur une profondeur d'emmanchement supérieur à au moins un pas de filetage de l'écrou fou.

Ainsi, de manière manuelle, sans nécessiter d'outil, on peut passer rapidement de la configuration vide-cave à la configuration de transfert de liquide et inversement.

La configuration vide cave 100 est particulièrement pratique car le dispositif 1 permet de réduire le niveau de liquide minimum à partir duquel il peut commencer à pomper du liquide se trouvant sur le sol.

Ceci est particulièrement avantageux pour limiter les effets d'une inondation puisque l'aspiration de liquide commence au plus tôt. De même, le dispositif 1 permet d'aspirer du liquide se trouvant sur le sol jusqu'à atteindre une hauteur de liquide sur le sol très faible, préférentiellement inférieure à 4 mm, préférentiellement inférieure à 2mm.

Suivant un premier mode d'assemblage entre le dispositif 1 et la pompe 4, la pompe 4 comporte des pieds 43 dont les extrémités sont coplanaires avec la face d'appui du dispositif 1 lorsque la première extrémité 3a de la conduite 3 du dispositif est reliée fluidiquement à ladite entrée d'aspiration 41.

Dans ce premier mode d'assemblage, lorsque la pompe et le dispositif selon l'invention sont reliés fluidiquement l'un à l'autre et positionnés pour pomper du liquide sur un sol plan S, la pompe 4 et le dispositif 1 sont alors posés l'un à côté de l'autre sur ce sol.

Dans ce mode de réalisation, l'ensemble 100 selon l'invention est particulièrement stable puisque son centre de gravité est très proche du sol S.

Dans ce mode, l'entrée d'aspiration 41 et la sortie de refoulement 42 de la pompe 4 s'étendent longitudinalement dans un plan commun qui est parallèle à ladite face d'appui du dispositif.

Dans un second mode d'assemblage de la pompe 4 avec le dispositif 1 (voir les figures 9 et 10), la pompe 4 est assemblée avec la première extrémité 3a de la conduite 3 du dispositif 1 de telle manière que lorsque la face d'appui du dispositif est positionnée sur un sol plan S pour y aspirer du liquide, la pompe 4 est alors supportée par ce dispositif 1.

Dans ce mode de réalisation, illustré sur les figures 9 et 10, la première extrémité 3a de la conduite 3 est formée sur une face supérieure du dispositif 1, la face d'appui du dispositif et cette face supérieure étant placées de part et d'autre du dispositif 1.

Dans ce mode de réalisation, l'entrée d'aspiration 41 de la pompe 4 s'étend longitudinalement selon une direction d'extension qui est perpendiculaire vis-à-vis d'un axe d'extension longitudinale de la sortie de refoulement 42.

Ici l'entrée d'aspiration 41 s'étend longitudinalement selon une direction d'extension qui est perpendiculaire vis-à-vis de ladite face d'appui du dispositif 1 sur le sol.

Dans un mode de réalisation préférentiel de l'ensemble 100 illustré aux figures 8, 9, 10, le dispositif 1 forme un pied de support de la pompe 4 sur le sol.

Suivant un autre mode de réalisation avantageux de l'ensemble 100 illustré aux figures 8 à 10, l'ensemble est adapté à adopter sélectivement une configuration de transfert de liquide (figure 8) et une configuration vide-cave (figures 9 et 10).

Dans la configuration de transfert de liquide (figure 8), le dispositif 1 est assemblé sur une attache 47 de la pompe 4 située à distance de l'entrée d'aspiration 41 de la pompe. De cette manière, on peut transférer du liquide l'aide de la pompe sans que ce liquide ne transite par le dispositif.

Dans la configuration vide-cave (figures 9 et 10), le dispositif 1 est relié fluidiquement à l'entrée d'aspiration 41 de la pompe, ce dispositif 1 formant un pied de support de la pompe, ce dispositif 1 étant alors agencé pour filtrer du fluide aspiré par la pompe.

Il est à noter que l'attache 47 est ici une excroissance (ici une excroissance filetée) sur laquelle vient s'emmancher la première extrémité 3a de la conduite 3 du dispositif 1.

## Revendications

1. Dispositif (1) pour l'aspiration de liquide sur un sol (S), le dispositif (1) comprenant une paroi extérieure (10) définissant une première enceinte (E1) ouverte au moins via des évidements (11) formés au travers de cette paroi extérieure (10) pour permettre le passage de liquide de l'extérieur de la première enceinte (E1) vers l'intérieur de cette première enceinte (E1), le dispositif (1) comportant une conduite (3) présentant une première extrémité (3a) agencée pour être reliée fluidiquement avec une pompe d'aspiration de liquide (4) et une seconde extrémité (3b) de la conduite (3) reliée fluidiquement à ladite première enceinte (E1) pour pouvoir aspirer du liquide se trouvant dans cette première enceinte (E1) vers ladite conduite (3), où le dispositif (1) comporte une paroi intérieure (20) définissant une seconde enceinte (E2), cette seconde enceinte (E2) étant ouverte au moins via des évidements (21) formés au travers de la paroi intérieure (20) pour permettre le passage de liquide de la première enceinte (E1) vers la seconde enceinte (E2) et ladite seconde extrémité (3b) de la conduite débouchant à l'intérieur de cette seconde enceinte (E2), à distance de la première enceinte (E1) et dans lequel :
- les évidements (21) formés au travers de la paroi intérieure (20) sont exclusivement formés entre un plan limite d'aspiration au travers de la paroi intérieure (Pla) et un plan d'appui de la paroi intérieure (P1b) ; et
- les évidements (11) formés au travers de la paroi extérieure (10) sont exclusivement formés entre un plan limite d'aspiration au travers de la paroi extérieure (P2a) et un plan d'appui de la paroi extérieure (P2b), certains au moins des évidements formés au travers de la paroi extérieure étant formés entre le plan limite d'aspiration au travers de la paroi extérieure (P2a) et le plan limite d'aspiration au travers de la paroi intérieure (P1a).

2. Dispositif (1) selon la revendication 1, dans lequel ladite une seconde enceinte (E2) est placée à l'intérieur de ladite première enceinte (E1).

3. Dispositif (1) selon l'une quelconque des revendications 1 ou 2, dans lequel le plan limite d'aspiration au travers de la paroi intérieure (Pla) est espacé du plan d'appui de la paroi intérieure (P1b) d'une valeur de hauteur d'au plus 1 centimètre.

4. Dispositif selon l'une quelconque des revendications 1 à 3, dans lequel certains au moins des évidements (11) formés au travers de la paroi extérieure (10) s'étendent entre le plan limite d'aspiration au travers de la paroi intérieure (Pla) et le plan d'appui de la paroi intérieure (P1b).

5. Dispositif selon l'une quelconque des revendications 3 ou 4, dans lequel le plan d'appui de la paroi intérieure (P1b) et le plan d'appui de la paroi extérieure (P2b) sont coplanaires entre eux.

6. Dispositif selon l'une quelconque des revendications 1 à 5, dans lequel lesdits :
- plan limite d'aspiration au travers de la paroi intérieure (Pla) ;
- plan d'appui de la paroi intérieure (P1b) ;
- plan limite d'aspiration au travers de la paroi extérieure (P2a) ; et
- plan d'appui de la paroi extérieure (P2b) ; sont des plans parallèles entre eux.

7. Dispositif selon l'une quelconque des revendications 1 à 6, comprenant un fond (22) en appui contre la paroi intérieure (20), ce fond (22) formant une face inférieure de la seconde enceinte (E2).

8. Dispositif selon la revendication 7, dans lequel le fond (22) comporte une plaque inférieure (22a) formant la face inférieure de la seconde enceinte (E2) et des nervures (22b), chacune de ces nervures (22b) s'étendant perpendiculairement par rapport à ladite plaque inférieure (22a), chacune de ces nervures ayant une première extrémité terminale disposée en vis-à-vis de la paroi intérieure (20) et une seconde extrémité terminale disposée dans une zone centrale de la seconde enceinte (E2) vers laquelle débouche la seconde extrémité (3b) de la conduite (3).

9. Dispositif selon l'une quelconque des revendications 7 ou 8, dans lequel la seconde enceinte (E2) est ouverte en direction d'un plan de fond (PF) dans lequel s'étend une majeure partie dudit fond 22.

10. Dispositif selon l'une quelconque des revendications 7 ou 8, comprenant une tige (40) s'étendant à l'intérieur de la seconde enceinte (E2), cette tige (40) s'étendant depuis une face supérieure de cette seconde enceinte (E2) jusqu'à une zone centrale dudit fond (22), la tige (40) et le fond (22) étant assemblés mécaniquement l'un contre l'autre.

11. Dispositif selon l'une quelconque des revendications 1 à 10, dans lequel tous les évidements formés au travers de la paroi intérieure (20) s'étendent en longueur dans un même plan qui est commun à l'ensemble des évidements (21) de la paroi intérieure (20).

12. Ensemble (100) pour l'aspiration de liquide sur un sol (S) comportant le dispositif (1) selon l'une quelconque des revendications 1 à 11 et une pompe d'aspiration (4) de liquide reliée à ladite première extrémité (3b) de la conduite (3), la pompe (4) étant reliée à une unité de commande (UC) de la pompe (4) elle-même reliée à une sonde (50) adaptée à détecter l'atteinte d'un niveau de liquide par rapport à la pompe (4), cette unité de commande étant agencée pour commander le fonctionnement de la pompe (4) en réponse à la détection dudit niveau de liquide par la sonde (50).

13. Ensemble (100) selon la revendication 12, dans lequel la pompe (4) comporte une entrée d'aspiration (41) et une sortie de refoulement (42), la première extrémité (3a) de la conduite (3) du dispositif (1) étant agencée pour être reliée fluidiquement et de manière amovible à ladite entrée d'aspiration (41) de telle manière que lorsque cette conduite (3) est reliée à l'entrée d'aspiration (41) de la pompe (4) et qu'une face d'appui du dispositif (1) est posée sur un sol plan (S), la pompe (4) sous l'effet de son propre poids s'oppose à l'éloignement du dispositif (1) vis-à-vis dudit sol plan (S) .

14. Ensemble (100) selon la revendication 13, dans lequel la pompe (4) comporte des pieds (43) dont les extrémités sont coplanaires avec la face d'appui du dispositif (1) lorsque la première extrémité (3a) de la conduite (3) du dispositif est reliée fluidiquement à ladite entrée d'aspiration (41).

15. Ensemble selon la revendication 13, dans lequel la pompe (4) est assemblée avec la première extrémité (3a) de la conduite (3) du dispositif (1) de telle manière que lorsque la face d'appui du dispositif est positionnée sur un sol plan (S) pour y aspirer du liquide, la pompe (4) est alors supportée par ce dispositif (1).

16. Ensemble selon l'une quelconque des revendications 13 à 15, dans lequel la pompe (4) est une pompe auto-amorçante à sec.

17. Ensemble selon l'une quelconque des revendications 13 à 16, dans lequel la pompe comporte une chambre (44) reliée fluidiquement à l'entrée d'aspiration (41) et à la sortie de refoulement (42), une pièce mobile (45) disposée dans la chambre (44) et un moteur électrique (46) se trouvant à l'extérieur de la chambre (44), le moteur électrique (46) étant relié à la pièce mobile (45) par un mécanisme d'attelage de telle manière que l'actionnement du moteur électrique (46) induise un déplacement alternatif de la pièce mobile (45) par rapport à la chambre pour déplacer un fluide de l'entrée d'aspiration vers la sortie de refoulement.

18. Ensemble selon la revendication 17, dans lequel la pompe comporte une première lèvre circulaire amont (120a) placée à plus grande proximité de l'entrée d'aspiration (41) que de la sortie de refoulement (42) et une première lèvre circulaire aval (121a) placée à plus grande proximité de la sortie de refoulement (42) que de l'entrée d'aspiration (41), ces premières lèvres circulaires amont et aval (120a, 121a) étant placées entre un des côtés de ladite pièce mobile (45) et une première paroi (44a) de la chambre (44) pour définir un premier espace (123a) entre ces premières lèvres circulaires amont et aval (120a, 121a), ces premières lèvres circulaires amont et aval (120a, 121a) étant telles que :
- sur une première partie (P1) dudit déplacement alternatif de ladite pièce mobile (45) par rapport à la chambre (44), la première lèvre circulaire aval (121a) réalise une étanchéité interdisant le passage de fluide de ladite sortie de refoulement (42) vers ledit premier espace (123a), la première lèvre circulaire amont (120a) autorisant alors un passage de fluide libre entre ledit premier espace (123a) et ladite l'entrée d'aspiration (41) ; et que
- sur une deuxième partie (P2) dudit déplacement alternatif de ladite pièce mobile (45) par rapport à la chambre (44), la première lèvre circulaire amont (120a) réalise une étanchéité interdisant le passage de fluide dudit premier espace (123a) vers ladite l'entrée d'aspiration (41), la première lèvre circulaire aval (121a) étant agencée pour :
- d'une part autoriser le passage de fluide entre ledit premier espace (123a) et ladite sortie de refoulement (42) lorsqu'une pression de fluide à l'intérieure du ledit premier espace (123a) est supérieure à une pression de fluide au niveau de la sortie de refoulement (42) ; et pour
- d'autre part interdire le passage de fluide ladite sortie de refoulement 42 vers ledit premier espace 123a.

19. Ensemble (100) selon l'une quelconque des revendications 13 à 18, dans lequel le dispositif (1) pour l'aspiration de liquide sur un sol (S) forme un pied de support de la pompe (4).

20. Ensemble (100) selon l'une quelconque des revendications 13 à 18, dans lequel l'ensemble est adapté à adopter sélectivement une configuration de transfert de liquide et une configuration vide-cave, dans la configuration de transfert de liquide, le dispositif (1) est assemblé sur une attache (47) de la pompe (4) située à distance de l'entrée d'aspiration (41) de la pompe et dans la configuration vide-cave, le dispositif (1) est relié fluidiquement à l'entrée d'aspiration (41) de la pompe, ce dispositif (1) formant un pied de support de la pompe, ce dispositif (1) étant alors agencé pour filtrer du fluide aspiré par la pompe.

## Patentansprüche

1. Vorrichtung (1) zum Aufsaugen von Flüssigkeit von einem Boden (S), wobei die Vorrichtung (1) eine Außenwand (10) umfasst, die eine erste Umfassung (E1) definiert, die mindestens über Aussparungen (11) offen ist, die durch diese Außenwand (10) hindurch ausgebildet sind, um den Durchtritt von Flüssigkeit von außerhalb der ersten Umfassung (E1) ins Innere dieser ersten Umfassung (E1) zu gestatten, wobei die Vorrichtung (1) eine Leitung (3) umfasst, die ein erstes Ende (3a) aufweist, das ausgebildet ist, fluidisch mit einer Flüssigkeitsansaugpumpe (3) verbunden zu werden, und ein zweites Ende (3b) der Leitung (3), das fluidisch mit der genannten ersten Umfassung (E1) verbunden ist, um die Flüssigkeit, die sich in dieser ersten Umfassung (E1) befindet, zu der genannten Leitung (3) saugen zu können, wobei die Vorrichtung (1) eine Innenwand (20) umfasst, die eine zweite Umfassung (E2) definiert, wobei diese zweite Umfassung (E2) mindestens über Aussparungen (21) offen ist, die durch die Innenwand (20) hindurch ausgebildet sind, um den Durchtritt von Flüssigkeit von der ersten Umfassung (E1) zu der zweiten Umfassung (E2) zu gestatten, und wobei das genannte zweite Ende (3b) der Leitung ins Innere dieser zweiten Umfassung (E2) mündet, in einem Abstand zu der ersten Umfassung (E1) und wobei:
- die durch die Innenwand (20) hindurch ausgebildeten Aussparungen (21) ausschließlich zwischen einer Sauggrenzebene (Pla) zum Ansaugen durch die Innenwand und einer Auflageebene (P1b) der Innenwand ausgebildet sind; und
- die durch die Außenwand (10) hindurch ausgebildeten Aussparungen (11) ausschließlich zwischen einer Sauggrenzebene (P2a) zum Ansaugen durch die Außenwand und einer Auflageebene (P2b) der Außenwand ausgebildet sind, wobei zumindest einige der durch die Außenwand hindurch ausgebildeten Aussparungen zwischen der Sauggrenzebene (P2a) zum Ansaugen durch die Außenwand und der Sauggrenzebene (Pla) zum Ansaugen durch die Innenwand ausgebildet sind.

2. Vorrichtung (1) nach Anspruch 1, bei der die genannte zweite Umfassung (E2) im Inneren der genannten ersten Umfassung (E1) angeordnet ist.

3. Vorrichtung (1) nach einem der Ansprüche 1 oder 2, bei der die Sauggrenzebene (Pla) zum Ansaugen durch die Innenwand zur Auflageebene (P1b) der Innenwand um einen Höhenwert von höchstens 1 Zentimeter beabstandet ist.

4. Vorrichtung nach einem der Ansprüche 1 bis 3, bei der sich zumindest einige der durch die Außenwand (10) hindurch ausgebildeten Aussparungen (11) zwischen der Sauggrenzebene (Pla) zum Ansaugen durch die Innenwand und der Auflageebene (P1b) der Innenwand erstrecken.

5. Vorrichtung nach einem der Ansprüche 3 oder 4, bei der die Auflageebene (P1b) der Innenwand und die Auflageebene (P2b) der Außenwand zueinander koplanar sind.

6. Vorrichtung nach einem der Ansprüche 1 bis 5, bei der:
- die genannte Sauggrenzebene (Pla) zum Ansaugen durch die Innenwand;
- die genannte Auflageebene (P1b) der Innenwand;
- die genannte Sauggrenzebene (P2b) zum Ansaugen durch die Außenwand; und
- die genannte Auflageebene (P2b) der Außenwand;
zueinander parallele Ebenen sind.

7. Vorrichtung nach einem der Ansprüche 1 bis 6, umfassend einen Boden (22) in Anlage an der Innenwand (20), wobei dieser Boden (22) eine untere Fläche der zweiten Umfassung (E2) bildet.

8. Vorrichtung nach Anspruch 7, bei der der Boden (22) eine untere Platte (22a) umfasst, die die untere Fläche der zweiten Umfassung (E2) bildet, sowie Rippen (22b), wobei sich jede dieser Rippen (22b) senkrecht in Bezug auf die genannte untere Platte (22a) erstreckt, wobei jede dieser Rippen ein erstes Ende hat, das gegenüber der Innenwand (20) angeordnet ist, und ein zweites Ende, das in einer zentralen Zone der zweiten Umfassung (E2) angeordnet ist, in die das zweite Ende (3b) der Leitung (3) mündet.

9. Vorrichtung nach einem der Ansprüche 7 oder 8, bei der die zweite Umfassung (E2) in Richtung einer Bodenebene (PF) offen ist, in der sich ein Großteil des genannten Bodens (22) erstreckt.

10. Vorrichtung nach einem der Ansprüche 7 oder 8, umfassend eine Stange (40), die sich im Inneren der zweiten Umfassung (E2) erstreckt, wobei sich diese Stange (40) von einer oberen Fläche dieser zweiten Umfassung (E2) bis zu einer zentralen Zone des genannten Bodens (22) erstreckt, wobei die Stange (40) und der Boden (22) mechanisch aneinandergefügt sind.

11. Vorrichtung nach einem der Ansprüche 1 bis 10, bei der sich alle durch die Innenwand (20) hindurch ausgebildeten Aussparungen längs in einer selben Ebene erstrecken, die der Gesamtheit von Aussparungen (21) der Innenwand (20) gemeinsam ist.

12. Einheit (100) zum Ansaugen von Flüssigkeit von einem Boden (S), umfassend die Vorrichtung (1) nach einem der Ansprüche 1 bis 11 und eine Flüssigkeitsansaugpumpe (4), die mit dem genannten ersten Ende (3b) der Leitung (3) verbunden ist, wobei die Pumpe (4) mit einer Steuereinheit (UC) der Pumpe (4) verbunden ist, die selbst mit einer Sonde (50) verbunden ist, die geeignet ist, das Erreichen eines Flüssigkeitsniveaus in Bezug auf die Pumpe (4) zu erfassen, wobei diese Steuereinheit ausgebildet ist, den Betrieb der Pumpe (4) in Antwort auf die Erfassung des genannten Flüssigkeitsniveaus durch die Sonde (50) zu steuern.

13. Einheit (100) nach Anspruch 12, bei der die Pumpe (4) einen Saugeinlass (41) und einen Förderauslass (42) umfasst, wobei das erste Ende (3a) der Leitung (3) der Vorrichtung (1) ausgebildet ist, fluidisch und lösbar mit dem genannten Saugeinlass (41) verbunden zu werden, derart, dass, wenn diese Leitung (3) mit dem Saugeinlass (41) der Pumpe (4) verbunden ist und wenn eine Auflagefläche der Vorrichtung (1) auf einem ebenen Boden (S) ruht, sich die Pumpe (4) unter der Wirkung ihres Eigengewichts dem Entfernen der Vorrichtung (1) vom genannten ebenen Boden (S) widersetzt.

14. Einheit (100) nach Anspruch 13, bei der die Pumpe (4) Füße (43) umfasst, deren Enden koplanar mit der Auflagefläche der Vorrichtung (1) sind, wenn das erste Ende (3a) der Leitung (3) der Vorrichtung fluidisch mit dem genannten Saugeinlass (41) verbunden ist.

15. Einheit nach Anspruch 13, bei der die Pumpe (4) mit dem ersten Ende (3a) der Leitung (3) der Vorrichtung (1) derart zusammengefügt ist, dass, wenn die Auflagefläche der Vorrichtung auf einem ebenen Boden (S) platziert ist, um dort Flüssigkeit anzusaugen, die Pumpe (4) dann von dieser Vorrichtung (1) gestützt wird.

16. Einheit nach einem der Ansprüche 13 bis 15, bei der die Pumpe (4) eine trocken-selbstansaugende Pumpe ist.

17. Einheit nach einem der Ansprüche 13 bis 16, bei der die Pumpe eine Kammer (44) umfasst, die fluidisch mit dem Saugeinlass (41) und mit dem Förderauslass (42) verbunden ist, ein bewegliches Teil (45), das in der Kammer (44) angeordnet ist, und einen Elektromotor (46), der sich außerhalb der Kammer (44) befindet, wobei der Elektromotor (46) mit dem beweglichen Teil (45) über einen Kopplungsmechanismus derart verbunden ist, dass die Betätigung des Elektromotors (46) eine Hin- und Herbewegung des beweglichen Teils (45) in Bezug auf die Kammer induziert, um ein Fluid von dem Saugeinlass zu dem Förderauslass zu bewegen.

18. Einheit nach Anspruch 17, bei der die Pumpe eine erste kreisförmige stromaufwärtige Lippe (120a) umfasst, die näher zum Saugeinlass (41) als zum Förderauslass (42) angeordnet ist, und eine erste kreisförmige stromabwärtige Lippe (121a), die näher zum Förderauslass (42) als zum Saugeinlass (41) angeordnet ist, wobei diese ersten kreisförmigen stromaufwärtigen und stromabwärtigen Lippen (120a, 121a) zwischen einer der Seiten des genannten beweglichen Teils (45) und einer ersten Wand (44a) der Kammer (44) angeordnet sind, um einen ersten Raum (123a) zwischen diesen ersten kreisförmigen stromaufwärtigen und stromabwärtigen Lippen (120a, 121a) zu definieren, wobei diese erste kreisförmige stromaufwärtige und diese erste kreisförmige stromabwärtige Lippe (120a, 121a) derart sind, dass:
- auf einem ersten Abschnitt (P1) der genannten Hin- und Herbewegung des genannten beweglichen Teils (45) in Bezug auf die Kammer (44) die erste kreisförmige stromabwärtige Lippe (121a) eine Abdichtung erzeugt, die den Fluiddurchritt von dem genannten Förderauslass (42) in Richtung des genannten ersten Raums (123a) verhindert, wobei die erste kreisförmige stromaufwärtige Lippe (120a) dann einen freien Fluiddurchtritt zwischen dem genannten ersten Raum (123a) und dem genannten Saugeinlass (41) gestattet; und dass
- auf einem zweiten Abschnitt (P2) der genannten Hin- und Herbewegung des genannten beweglichen Teils (45) in Bezug auf die Kammer (44) die erste kreisförmige stromaufwärtige Lippe (120a) eine Abdichtung erzeugt, die den Fluiddurchtritt von dem genannten ersten Raum (123a) in Richtung des genannten Saugeinlasses (41) verhindert, wobei die erste kreisförmige stromabwärtige Lippe (121a) ausgebildet ist,
- einerseits den Fluiddurchtritt zwischen dem genannten ersten Raum (123a) und dem genannten Förderauslass (42) zu gestatten, wenn ein Fluiddruck im Inneren des genannten ersten Raums (123a) höher als ein Fluiddruck im Bereich des Förderauslasses (42) ist; und
- andererseits den Fluiddurchtritt von dem genannten Förderauslass (42) in Richtung des genannten ersten Raums (123a) zu verhindern.

19. Einheit (100) nach einem der Ansprüche 13 bis 18, bei der die Vorrichtung (1) zum Ansaugen von Flüssigkeit von einem Boden (S) einen Stützfuß der Pumpe (4) bildet.

20. Einheit (100) nach einem der Ansprüche 13 bis 18, bei der die Einheit geeignet ist, selektiv eine Flüssigkeitsübergabekonfiguration und eine Entwässerungskonfiguration anzunehmen, wobei in der Flüssigkeitsübergabekonfiguration die Vorrichtung (1) an einer Halterung (47) der Pumpe (4) befestigt ist, die sich mit Abstand zum Saugeinlass (41) der Pumpe befindet, und in der Entwässerungskonfiguration die Vorrichtung (1) fluidisch mit dem Saugeinlass (41) der Pumpe verbunden ist, wobei diese Vorrichtung (1) einen Stützfuß für die Pumpe bildet, wobei diese Vorrichtung (1) dann ausgebildet ist, von der Pumpe angesaugtes Fluid zu filtern.

## Claims

1. A device (1) for sucking up liquid on a floor (S), the device (1) having an outside wall (10) defining a first enclosure (E1) that is open at least via openings (11) formed through the outside wall (10) so as to allow liquid to pass from outside the first enclosure (E1) to inside the first enclosure (E1), the device (1) having a pipe (3) presenting a first end (3a) arranged for putting into fluid flow connection with a liquid suction pump (4) and a second end (3b) of the pipe (3) in fluid flow connection with said first enclosure (E1) so as to be able to suck liquid present in the first enclosure (E1) into said pipe (3), wherein the device (1) includes an inside wall (20) defining a second enclosure (E2), the second enclosure (E2) being open at least via openings (21) formed through the inside wall (20) so as to allow liquid to pass from the first enclosure (E1) into the second enclosure (E2) and said second end (3b) of the pipe opening out into the inside of the second enclosure (E2) at a distance from the first enclosure (E1) and wherein:
· the openings (21) formed through the inside wall (20) are formed exclusively between a suction limit plane (Pla) for sucking through the inside wall and a bearing plane (P1b) of the inside wall; and
· the openings (11) formed through the outside wall (10) are formed exclusively between a suction limit plane (P2a) for sucking through the outside wall and a bearing plane (P2b) of the outside wall, at least some of the openings formed through the outside wall being formed between the suction limit plane (P2a) for sucking through the outside wall and the suction limit plane (Pla) for sucking through the inside wall.

2. A device (1) according to claim 1, wherein said second enclosure (E2) is located inside said first enclosure (E1).

3. A device according to any one of claims 1 or 2, wherein the suction limit plane (Pla) for sucking through the inside wall is spaced from the suction limit plane (Pla) for sucking through the inside wall by a maximum height of 1 centimeter.

4. A device according to any one of claims 1 to 3, wherein at least some of the openings (11) formed through the outside wall (10) extend between the suction limit plane (Pla) for sucking through the inside wall and the bearing plane (P1b) of the inside wall.

5. A device according to claim 3 or claim 4, wherein the bearing plane (P1b) of the inside wall and the bearing plane (P2b) of the outside wall are mutually coplanar.

6. A device according to any one of claims 1 to 5, wherein said:
· suction limit plane (Pla) for sucking through the inside wall;
· bearing plane (P1b) of the inside wall;
· suction limit plane (P2a) for sucking through the outside wall; and
· bearing plane (P2b) of the outside wall;
are mutually parallel planes.

7. A device according to any one of claims 1 to 6, including a bottom piece (22) bearing against the inside wall (20), the bottom piece (22) forming a bottom face of the second enclosure (E2).

8. A device according to claim 7, wherein the bottom piece (22) comprises a bottom plate (22a) forming the bottom face of the second enclosure (E2) together with ribs (22b), each of the ribs (22b) extending perpendicularly relative to said bottom plate (22a), each of these ribs having a first terminal end arranged facing the inside wall (20) and a second terminal end arranged in a central zone of the second enclosure (E2) into which the second end (3b) of the pipe (3) opens out.

9. A device according to claim 7 or claim 8, wherein the second enclosure (E2) is open towards a bottom plane (PF) in which a major portion of said bottom piece 22 extends.

10. A device according to claim 7 or claim 8, including a rod (40) extending inside the second enclosure (E2), the rod (40) extending from a top face of the second enclosure (E2) to a central zone of said bottom piece (22), the rod (40) and the bottom piece (22) being mechanically assembled one against the other.

11. A device according to any one of claims 1 to 10, wherein all of the openings formed through the inside wall (20) extend lengthwise in the same plane that is common to all of the openings (21) in the inside wall (20) .

12. An assembly (100) for sucking up liquid on a floor (S), the assembly comprising the device (1) according to any one of claims 1 to 11 and a liquid suction pump (4) connected to said first end (3b) of the pipe (3), the pump (4) being connected to a control unit (UC) of the pump (4) itself connected to a probe (50) adapted to detect liquid reaching a level relative to the pump (4), the control unit being arranged to cause the pump (4) to operate in response to the probe (50) detecting liquid at said level.

13. An assembly (100) according to claim 12, wherein the pump (4) includes a suction inlet (41) and a discharge outlet (42), the first end (3a) of the pipe (3) of the device (1) being arranged to be put releasably into fluid flow connection with said suction inlet (41) in such a manner that when the pipe (3) is connected to the suction inlet (41) of the pump (4) and a bearing face of the device (1) is placed on a plane floor (S), the pump (4), under the effect of its own weight, opposes the device (1) moving away from said plane floor (S).

14. An assembly (100) according to claim 13, wherein the pump (4) has legs (43) with ends that are coplanar with the bearing face of the device (1) when the first end (3a) of the pipe (3) of the device is in fluid flow connection with said suction inlet (41).

15. An assembly according to claim 13, wherein the pump (4) is assembled with the first end (3a) of the pipe (3) of the device (1) in such a manner that when the bearing face of the device is positioned on a plane floor (S) in order to suck up liquid therefrom, the pump (4) is then supported by the device (1).

16. An assembly according to any one of claims 13 to 15, wherein the pump (4) is self-priming when dry.

17. An assembly according to any one of claims 13 to 16, wherein the pump comprises a chamber (44) in fluid flow connection with the suction inlet (41) and with the discharge outlet (42), a movable part (45) arranged inside the chamber (44), and an electric motor (46) located outside the chamber (44), the electric motor (46) being connected to the movable part (45) by a coupling mechanism in such a manner that actuating the electric motor (46) causes the movable part (45) to perform reciprocating motion relative to the chamber in order to move a fluid from the suction inlet to the discharge outlet.

18. An assembly according to claim 17, wherein the pump includes a circular first upstream lip (120a) placed closer to the suction inlet (41) than to the discharge outlet (42) and a circular first downstream lip (121a) placed closer to the discharge outlet (42) than to the suction inlet (41), these circular first upstream and downstream lips (120a, 121a) being placed between one of the sides of said movable part (45) and a first wall (44a) of the chamber (44) to define a first space (123a) between the circular first upstream and downstream lips (120a, 121a), these circular first upstream and downstream lips (120a, 121a) being such that:
· over a first portion (P1) of said reciprocating movement of said movable part (45) relative to the chamber (44), the circular first downstream lip (121a) provides sealing preventing fluid from passing from said discharge outlet (42) to said first space (123a), the circular first upstream lip (120a) then allowing free passage for fluid between said first space (123a) and said suction inlet (41); and that
· over a second portion (P2) of said reciprocating movement of said movable part (45) relative to the chamber (44), the circular first upstream lip (120a) provides sealing preventing fluid from passing from said first space (123a) to said suction inlet (41), the circular first downstream lip (121a) being arranged:
· firstly to allow fluid to pass between said first space (123a) and said discharge outlet (42) when the fluid pressure inside said first space (123a) is higher than the fluid pressure at the discharge outlet (42); and
· secondly to prevent fluid from passing from said discharge outlet 42 to said first space 123a.

19. An assembly (100) according to any one of claims 13 to 18, wherein the device (1) for sucking up liquid on a floor (S) forms a stand for supporting the pump (4).

20. An assembly (100) according to any one of claims 13 to 18, wherein the assembly is adapted to adopt selectively either a liquid transfer configuration or a basement-drainer configuration, in the liquid transfer configuration, the device (1) is assembled to an attachment fitting (47) of the pump (4) situated at a distance from the suction inlet (41) of the pump, and in the basement-drainer configuration, the device (1) is in fluid flow connection with the suction inlet (41) of the pump, the device (1) forming a stand for supporting the pump, the device (1) then being arranged to filter the fluid sucked in by the pump.
